# EUROPÄISCHE PATENTSCHRIFT

(11) **EP 0 608 533 B1**
(45) Veröffentlichungstag und Bekanntmachung des Hinweises auf die Patenterteilung: **19.11.1997**
(21) Anmeldenummer: 93120063.8
(22) Anmeldetag: 13.12.1993
(51) Int. Cl.: D21F 3/04, D21F 3/02

(54) **Verfahren und Vorrichtung zum Entwässern einer Bahn mittels Pressen**
Process and apparatus for dewatering a web with presses
Procédé et dispositif pour la déshydratation d'une bande au moyen de presses

(30) Priorität: 23.01.1993 DE 4301750
(43) Veröffentlichungstag der Anmeldung: 03.08.1994
(73) Patentinhaber: J.M. Voith GmbH, D-89522 Heidenheim (DE)
(72) Erfinder: Schiel, Christian, D-89520 Heidenheim (DE)
(74) Vertreter: Weitzel, Wolfgang, Dr.-Ing. Patentanwalt

(56) Entgegenhaltungen:
- DE-A- 3 729 723
- DE-A- 3 831 429
- DE-A- 4 224 730
- DE-U- 9 206 340
- GB-A- 2 218 122
- US-A- 4 556 451
- US-A- 5 178 732

## Beschreibung

Die Erfindung betrifft ein Verfahren und eine Vorrichtung zum Entwässern einer mittels eines oder mehrerer endloser Siebbänder gebildeten Faserstoff-Bahn, insbesondere in einer Papierherstellungsmaschine, durch welche die Bahn in einer (üblicherweise) horizontalen Maschinenlaufrichtung geführt wird gemäß dem Oberbegriff der Ansprüche 1, 2 sowie 4 und 5.

Allgemein erfolgt das Entwässern dadurch, daß man die Bahn nacheinander durch mehrere Preßstellen führt, wobei durch wenigstens eine dieser Preßstellen ein endloses und wasseraufnehmendes poröses Preßband läuft, vorzuqsweise ein sogenanntes "Filzband" oder "Naßfilz". Das Führen der Bahn von Preßstelle zu Preßstelle erfolgt derart, daß sie niemals frei laufen muß, daß sie also stets gestützt wird durch ein Siebband oder durch ein Filzband oder durch die Mantelfläche einer Walze.

Literatur zum Stand der Technik:
- D1:: US 4,285,766
- D2:: DE 273783, Figur 2
- D3:: DE 3425077 = US 4,662,992
- D4:: DE 3808293 = US 4,923,570
- D5:: US 4,556,451
- D6:: DE 4026021 (Fig. 3) = US 5,178,732

In vielen modernen Papierherstellungsmaschinen erfolgt das Entwässern der Bahn nach dem in D1 beschriebenen oder nach ähnlichen Verfahren. Danach führt man die Bahn zunächst zwischen dem Siebband, auf dem die Bahn gebildet wird, und einem ersten, durch eine Abnahmesaugwalze gestützten Filzband durch eine erste Preßstelle, wonach die Bahn mit dem ersten Filzband weiterläuft. Danach führt das erste Filzband, gestützt durch eine Saugpreßwalze, die Bahn durch zwei weitere Preßstellen, wonach sie durch die glatte Mantelfläche einer Preßwalze durch wenigstens eine weitere Preßstelle geführt wird. Diese bekannte Methode hat sich bewährt. Nachteilig sind jedoch der große Platzbedarf und die hohen Kosten für Anschaffung und Betrieb einer derartigen Pressenpartie, insbesondere im Hinblick auf die Saugwalzen.

Gemäß einem anderen, in D2 beschriebenen und aus der Anfangszeit der maschinellen Papierherstellung stammenden Vorschlag wird die Papierbahn in der ersten Preßstelle vom Siebband auf die glatte Mantelfläche einer ersten Preßwalze übergeben und danach von dieser durch weitere Preßstellen geführt, nämlich durch zwei befilzte und durch eine unbefilzte Preßstelle. Nach der letzteren wird die Bahn mittels einer weiteren glatten Preßwalze in eine letzte befilzte Preßstelle geführt. Die Anordnung ist so getroffen, daß die Bahn die letzte Preßstelle entgegen der Maschinenlaufrichtung passiert und deshalb hinter dieser Preßstelle zunächst mittels des letzten Filzbandes weitergeführt werden muß. Hierdurch ist eine Rückbefeuchtung der Bahn aus diesem Filzband (und somit ein in der Praxis nicht ausreichender Bahn-Trockengehalt) zu erwarten. Ungünstig ist auch der sehr große Durchmesser der ersten Preßwalze relativ zum Durchmesser der anderen Preßwalzen. Aus diesem und aus anderen Gründen ist die bekannte Vorrichtung für eine Verwendung in modernen Papierherstellungsmaschinen nicht geeignet.

Gemäß D3 wird die Bahn wiederum mittels einer glatten Preßwalze von einem Siebband abgenommen und durch eine befilzte Preßstelle geführt. Diese ist als ein in Bahnlaufrichtung verlängerter und befilzter Preßspalt ausgebildet durch Verwendung einer sogenannten Schuhpreßwalze, die einen flexiblen umlaufenden Preßmantel und einen Preßschuh aufweist. Der Preßmantel kommt im Preßspalt mit dem Filzband in Kontakt. Ein weiterer prinzipieller Unterschied zwischen D2 und D3 besteht darin, daß das Siebband vor und in der ersten Preßstelle in D2 (wie meistens üblich) die Bahnunterseite berührt, in D3 dagegen die Bahnoberseite. In D3 wird die Bahn nämlich in einer Doppelsiebzone gebildet, hinter der die Bahn mit dem Obersieb in Richtung nach oben weiterläuft. Vor der ersten Preßstelle sind dort zur Entwässerung der Bahn ein Dampfblaskasten und Saugkästen vorgesehen. Daraus resultiert der Nachteil, daß die Preßwalzen in relativ großer Höhe oberhalb der Doppelsiebzone und oberhalb der nachfolgenden Trockenpartie angeordnet werden müssen. Die bekannte Vorrichtung ist deshalb wenig empfehlenswert, teils wegen der Notwendigkeit teurer und hochstelziger Gestelle (mit der Gefahr mechanischer Schwingungen), teils wegen der vom Einlauf in die Trockenpartie aufsteigenden heißen Luft und auch wegen der durch all diese Umstände erschwerten Bedienbarkeit und Zugänglichkeit während des Betriebes und bei den von Zeit zu Zeit notwendigen Arbeiten zum Auswechseln von Walzen, Sieb- und Filzbändern. Ein weiterer Nachteil der in D3 beschriebenen Methode ist darin zu sehen, daß die Entwässerung der Bahn nur nach einer Seite hin erfolgt. Daraus resultiert die Gefahr, daß die fertige Papierbahn auf ihren beiden Seiten ungleiche Eigenschaften aufweist (Zweiseitigkeit der Papierbahn). Ungünstig ist außerdem die Führung der Bahn durch die nachfolgende Trockenpartie, nämlich derart, daß (gemäß den Figuren 1 und 3) die Oberseite der Bahn mit untenliegenden Trockenzylindern in Kontakt kommt; dies erschwert beträchtlich das Entfernen eventuell anfallenden Ausschuß-Papiers.

In D4 sind verschiedene Naßpressen-Anordnungen beschrieben mit einer Schuhpreßwalze, deren flexibler umlaufender Preßmantel eine glatte äußere Mantelfläche aufweist, die mit der Papierbahn in direkten Kontakt kommt. An einem stationären Tragkörper ist ein radial beweglicher (und eine konkave Gleitfläche aufweisender) Preßschuh abgestützt (oder mehrere Preßschuhe dieser Art). Zusätzlich sind starre Leisten mit konvexer Gleitfläche vorgesehen.

Die in D5 beschriebene Naßpressen-Anordnung umfaßt u.a. drei hintereinander angeordnete Preßstellen, nämlich eine befilzte, eine unbefilzte und eine letzte befilzte Preßstelle. Es ist jedoch keine Schuhpreßeinheit vorhanden, d.h. sämtliche Preßwalzen sind normale Rohrwalzen (dadurch nicht ausreichende Entwässerungskapazität).

In Fig. 3 der D6 bilden zwei Schuhpreßwalzen miteinander den filzlosen Preßspalt. Hierbei ist es bei manchen Papiersorten schwierig, für einen sicheren Wechsel der Papierbahn vom einen Preßmantel zum anderen zu sorgen.

Der vorliegenden Erfindung liegt die Aufgabe zugrunde, ein Verfahren und eine Vorrichtung anzugeben, wonach beim Entwässern der Bahn möglichst viele der nachfolgend angegebenen Forderungen erfüllt werden können:
a) Durch das Pressen soll ein möglichst hoher Bahn-Trockengehalt erzielt werden, u.a. dadurch, daß wenigstens eine an sich bekannte Schuhpreßwalze anwendbar ist.
b) Die fertige Papierbahn soll auf ihren beiden Seiten möglichst weitgehend gleiche Eigenschaften aufweisen. Insbesondere soll der Unterschied zwischen den Rauhigkeitswerten der beiden Bahnseiten möglichst gering sein (geringe topographische Zweiseitigkeit). Wichtig ist in vielen Fällen auch, daß Porosität und Saugfähigkeit auf beiden Seiten der Papierbahn möglichst gleich sind (geringe strukturelle Zweiseitigkeit).
c) Die Bahn soll derart geführt werden, daß sie zwischen den Preßstellen stets durch irgendein Bahnführungselement gestützt ist, um Bahn-Abrisse möglichst zu vermeiden. Außerdem soll sie derart in die nachfolgende Trockenpartie geführt werden, daß zumindest am ersten Trockenzylinder die Bahnunterseite mit der Zylindermantelfläche in Kontakt kommt.
d) Der Platzbedarf für die Vorrichtung, also für die Pressenpartie, soll möglichst gering sein, sowohl in horizontaler Richtung (Maschinenrichtung) als auch in vertikaler Richtung (möglichst geringe Bauhöhe). Hierdurch soll eine möglichst gute Bedienbarkeit erzielt werden, also möglichst weitgehend vom Maschinenboden aus.
e) Die Kosten für Anschaffung und Betrieb sollen möglichst gering sein, also möglichst weitgehende Vermeidung teurer Walzen, z.B. Saugwalzen mit ihrem relativ hohen Energieverbrauch für Antrieb und Unterdruck-Erzeugung.

Zur Lösung dieser Aufgabe sind gemäß der Erfindung mehrere Kombinationen teils bekannter Verfahrensschritte bzw. Vorrichtungsmerkmale vorgesehen. In den unabhängigen Ansprüchen 1 und 2 sind unterschiedliche Kombinationen von Verfahrensschritten angegeben und in den unabhängigen Ansprüchen 4 und 5 zwei dementsprechende unterschiedliche Vorrichtungen. Alle diese Ansprüche lassen es offen, ob das Band, z.B. Siebband, beim Heranführen der Bahn an die erste Preßstelle, die Unterseite oder die Oberseite der Bahn berührt.

Allen Lösungen ist gemeinsam, daß das Abnehmen der Bahn vom Band (Siebband oder Filzband) unmittelbar durch die glatte Manteloberfläche einer ersten Preßwalze erfolgt. Wenn diese Bahnabnahme direkt vom Siebband erfolgt, dann entfallen somit eine Abnahmesaugwalze samt Unterdruckgebläse. Trotzdem bildet die Abnahmestelle eine erste Preßstelle, die in zahlreichen Varianten der Erfindung zum Entwässern der Bahn herangezogen werden kann. Gemeinsam ist ferner, daß auf diese erste Preßstelle eine befilzte und (bei den meisten Ausführungsbeispielen) als verlängerter Preßspalt ausgebildete (und somit eine hohe Entwässerungsleistung aufweisende) zweite Preßstelle folgt. Es wird also keine kostspielige Saugpreßwalze benötigt. Ferner ist eine dritte und zum Glätten der Bahn dienende (und deshalb durch zwei glatte Mantelflächen gebildete) Preßstelle vorgesehen; oder es ist durch die erfindungsgemäße Bahn-Führung dafür gesorgt, daß in jedem Fall der für eine derartige dritte Preßstelle benötigte Platz vorhanden ist. Somit erzielt man die geforderte Gleichmäßigkeit der Oberflächen-Qualität auf beiden Bahnseiten.

Die Merkmalskombinationen der Ansprüche 1 und 4 haben im Vergleich zu D2 die folgenden zusätzlichen Vorteile: Geringerer Bauaufwand, da die erforderliche Entwässerungsleistung in der Regel mit einer geringeren Anzahl an Preßstellen erreicht wird. Vermeidung einer Rückbefeuchtung der Bahn hinter dem letzten (befilzten) Preßspalt durch günstigere Bahnführung, d.h. dadurch, daß die Bahn im wesentlichen in der Maschinenlaufrichtung durch den letzten Preßspalt läuft; somit kann dort der Filz unmittelbar hinter dem Preßspalt von der Bahn getrennt werden.

Die Merkmalskombinationen der Ansprüche 2 und 5 sehen vor, daß die Bahn in direkten Kontakt kommt mit dem flexiblen Preßmantel wenigstens einer Schuhpreßwalze. Daraus resultiert der Vorteil besonders hoher Entwässerungsleistung der betreffenden befilzten Preßstelle, weil hier innerhalb der Filzschlaufe eine normale Preßwalze mit relativ großen Ausnehmungen zum Transportieren von Wasser angeordnet werden kann. Im Gegensatz hierzu ist bei anderen Bauformen der Erfindung in der Filzschlaufe eine Schuhpreßwalze mit einem relativ dünnen flexiblen Preßmantel angeordnet, der nur mit ziemlich kleinen Ausnehmungen zum Transportieren von Wasser versehen werden kann.

Die Ansprüche 2 und 3 sowie der Anspruch 5 betreffen einen wichtigen weiteren Aspekt der Erfindung. Danach ist bei vielen Bauformen der Erfindung ein Preßwalzenpaar vorhanden, das eine filzlose Preßstelle bildet (also zwischen zwei glatten Mantelflächen, die beide in unmittelbaren Kontakt mit der Bahn kommen), wobei die eine der beiden Preßwalzen eine "normale Rohrwalze" und die andere eine "Schuhpreßwalze" ist. Die letztere hat eine Leiste, die den schlauchförmigen Preßmantel gegen die normale Rohrwalze andrückt. Die Leiste ist relativ zum stationären Tragkörper der Schuhpreßwalze radial verschiebbar, um die Preßstelle öffnen und schließen zu können, und um die Preßkraft (falls erforderlich während des Betriebes) variieren zu können. Beide Preßwalzen können somit starr auf dem Fundament oder Gestell abgestützt werden. Insgesamt wird somit eine äußerst einfache und dennoch variable Anordnung erzielt. Die Breite des Preßspaltes kann bestimmt werden durch die Form der Gleitfläche der Leiste, nämlich konvex, eben oder konkav.

Durch diese Vorteile ist dieses filzlose Preßwalzen-Paar einem aus zwei normalen Rohrwalzen bestehenden Walzenpaar (bekannt z.B. aus D2 oder aus D5) deutlich überlegen.

Die Reihenfolge der zwei Preßwalzen (d.h., ob die Bahn von der Schuhpreßwalze zur normalen Rohwalze überwechselt oder umgekehrt) kann beliebig gewählt werden. Bevorzugt wird jedoch die zuerst genannte Variante, weil die Mantelfläche der zweiten Walze in der Regel härter sein muß als diejenige der ersten Walze und weil der flexible Mantel der Schuhpreßwalze nicht beliebig hart sein kann; dagegen kann der Walzenbezug der normalen Rohrwalze mit beliebig hoher Härte hergestellt werden.

Das beschriebene Preßwalzen-Paar ist - aus den zuvor erläuterten Gründen - auch einem aus zwei Schuhpreßwalzen gebildeten Walzenpaar überlegen (bekannt aus D6); denn es ist schwierig (falls überhaupt möglich), zwei flexible Preßmäntel in ausreichendem Maße mit unterschiedlichen Oberflächen-Härte-Werten herzustellen.

Das Preßwalzen-Paar wird gemäß der Erfindung kombiniert mit weiteren Preßwalzen, insbesondere um befilzte, also zum intensiven Entwässern der Bahn dienende Preßspalte zu bilden. Deshalb hat die Schuhpreßwalze, wie an sich bekannt, wenigstens einen radial beweglichen und konkaven Preßschuh, der mit einer weiteren Preßwalze einen befilzten verlängerten Preßspalt bildet. Zusätzlich kann die Rohrwalze zusammen mit einer zusätzlichen Preßwalze (vorzugsweise Schuhpreßwalze) einen weiteren befilzten (vorzugsweise verlängerten) Preßspalt bilden. Hierdurch gewinnt man eine außerordentlich kompakte Pressenpartie, mit zwei befilzten Entwässerungs-Preßstellen hoher Kapazität.

Falls das die Bahn heranführende Band, z.B. Siebband, die Bahnoberseite berührt, werden im Vergleich zu D3 die folgenden zusätzlichen Vorteile erzielt: Die Preßwalzen liegen etwa in derselben Höhe wie die vorangehende Siebpartie und wie die nachfolgende Trockenpartie; somit werden hochstelzige und schwingungsanfällige Gestelle vermieden; auch ist die Maschine leichter bedienbar, nämlich zumindest überwiegend vom Maschinenboden aus. Möglich ist ferner, daß in der ersten Trockengruppe bzw. am ersten Trockenzylinder die Unterseite statt der Oberseite der Bahn in Zylinderkontakt kommt, dadurch ist eine leichtere Ausschuß-Entfernung gewährleistet. Besonders wichtig ist, wie schon erwähnt, die günstigere Bahnführung durch die zweite Preßstelle, so daß Platz für mindestens eine weitere Preßstelle gewonnen wird, darunter eine zum Glätten der Bahn dienende dritte Preßstelle.

Die Unteransprüche betreffen weitere Ausgestaltungen der Erfindung. Ausführliche Erläuterungen zu den verschiedenen Erfindungsgedanken finden sich in der Beschreibung der zeichnerisch dargestellten Ausführungsbeispiele.

Grundsätzlich gilt für die Beschreibung und für die Patentansprüche folgendes: Die verwendeten technischen Begriffe sollen im Umfang aller ihrer bekannten Varianten verstanden werden. So bedeuten z.B. die Worte "Filz" oder "Filzband" auch jede andere Art von Band (z.B. Pressensieb), das dem Zweck der Aufnahme von Wasser dient, das aus der Papierbahn ausgepreßt wird. Weiteres Beispiel: Eine "Preßwalze" kann einen drehbaren Walzenkörper aufweisen (mit oder ohne Walzenbezug) oder als sogenannte Schuhpreßeinheit ausgebildet sein mit einem stationären Tragkörper und entweder mit einem umlaufenden flexiblen Preßband (das an beiden Maschinenseiten offen ist) oder mit einem umlaufenden flexiblen Preßmantel (der an den beiden Maschinenseiten öldicht verschlossen ist); im letzteren Fall ist die Schuhpreßeinheit eine Schuhpreßwalze.
- Figur 1: zeigt schematisch in der Seitenansicht eine erfindungsgemäße Naßpressen-Anordnung mit drei Preßstellen.
- Figur 2 und 3: zeigen Alternativen mit vier Preßstellen.
- Figur 4: zeigt eine andere Alternative mit vier Preßstellen und vorangehender Doppelsiebpartie.
- Figur 5: zeigt eine Alternative zu Fig. 1 mit drei Preßstellen.
- Figur 6: ist eine Alternative zu den Figuren 2 bis 4 mit vier Preßstellen.
- Figur 7: ist eine weitere Alternative zu Figur 1.
- Figur 8 und 9: sind Anordnungen mit fünf Preßstellen.
- Figuren 10 und 11: sind Anordnungen, bei denen die vom Sieb abgehobene Papierbahn zunächst der glatten Oberfläche eines ersten flexiblen Preßmantels und dann der glatten Oberfläche eines zweiten flexiblen Preßmantels folgt.
- Figur 12: zeigt eine weitere Anordnung mit fünf Preßstellen.
- Figur 13: zeigt eine Naßpressen-Anordnung mit zwei Preßstellen mit Abnahme der Bahn von einem Obersieb.
- Figur 14: zeigt eine ähnliche Anordnung mit zusätzlicher dritter Preßstelle.
- Figur 15: ist ähnlich Figur 14, jedoch mit vier Preßstellen.
- Figur 16: entspricht Figur 15, jedoch auf fünf Preßstellen erweitert.
- Figuren 17 und 18: sind Alternativen zu Figur 16.
- Figur 19: entspricht der Anordnung nach Fig. 6, es ist lediglich eine weitere befilzte Preßstelle 8' zwischen die Preßstellen 8 und 14 eingefügt.
- Figur 20: zeigt einen Teil der Gestellanordnung und zwei Möglichkeiten der Randstreifenabnahme.
- Figur 21: zeigt weitere Möglichkeiten der Randstreifenabnahme.
- Figuren 22 und 23: sind Schnitte durch Fig. 21.
- Figur 24: zeigt eine alternative Naßpressen-Anordnung mit Abnahmefilz und Abnahmesaugwalze.

In allen Figuren sind die von der Bahn berührten glatten Mantelflächen der Preßwalzen (7, 15, 33) durch relativ dicke Linien hervorgehoben.

In Figur 1 wird auf einem Siebband 1 (dieses berührt die Unterseite der Bahn) eine Papierbahn 2 über eine Siebsaugwalze 3 mit Saugzone 4 zu einer ersten Preßstelle 5 herangeführt. Das Sieb 1 läuft über eine Leitwalze 6 weiter. Die Papierbahn 2 wird in der ersten Preßstelle 5 (worin das gespannte Sieb 1 die Preßwalze 7 teilweise umschlingt) auf die glatte Oberfläche der Preßwalze 7 übertragen. Danach gelangt die Papierbahn, die mit ihrer Oberseite an der Walze 7 haftet, in die zweite Preßstelle 8 zwischen Walze 7 und einer weiteren Preßwalze 9. Zusammen mit der Papierbahn 2 wird ein Preßfilz 10 (nur teilweise gezeigt) durch die Preßstelle 8 geführt. Sein Laufweg vor und nach der Preßstelle 8 wird durch Filzleitwalzen 11 bestimmt. Nicht gezeigt sind die üblichen ergänzenden Einrichtungen am endlos umlaufenden Filz 10, wie Entwässerungs- und Reinigungselemente (z.B. Rohrsauger), Filzspannwalze, Regulierwalze, evtl. weitere Leitwalzen; siehe hierzu Figur 19. Der Siebsaugwalze 3 ist eine Wasserauffangwanne 12 mit seitlichen Auslaßstutzen 13 zugeordnet. In einer dritten Preßstelle 14 zwischen der glatten Walze 7 und einer weiteren glatten Walze 15 wird die an der Oberfläche der Walze 7 haftende Papierbahn 2 abermals gepreßt und dabei geglättet; sie verläßt diese Preßstelle 14 in Kontakt mit der Oberfläche der Walze 15 und wird vor einem Schaber 16 von der Walze 15 abgenommen, was ohne Unterstützung der Bahn durch Zug erfolgen kann oder zugfrei durch Kontakt mit einer weiteren (nicht dargestellten) beweglichen Stützfläche, der die Bahn 2 nach Ablösung von Walze 15 folgt (z.B. ein Filz, ein Trockensieb, ein Band oder eine Walze). Walze 9 ist als Schlauchpreßwalze gezeichnet mit einem stationären Preßschuh 17 mit konkaver pressender Oberfläche im Bereich der Preßstelle 8, über welcher in bekannter Weise eine Schmiermittelschicht liegt, auf der ein flexibler schlauchförmiger Preßmantel 18 aus Kunststoff gleitet. Der Preßschuh ist in bekannter Weise radial beweglich, um die in der Preßstelle 8 wirkende Preßkraft variieren zu können. Im Hinblick auf den Preßschuh 17 werden Preßwalzen dieser Art nachfolgend als "Schuhpreßwalzen" bezeichnet. Im Interesse der Übersichtlichkeit sind die tragenden Teile wie Gestelle, Achsen, Lager, nicht dargestellt; siehe jedoch Fig. 20, die u.a. zeigt, daß die Preßwalze 15 (relativ zur Preßwalze 7) beweglich gelagert ist.

Figur 2 zeigt eine ähnliche Naßpressen-Anordnung wie Fig. 1. Gleiche Teile sind wieder mit den gleichen Ziffern identifiziert. Die Anordnung in Fig. 2 ist durch zusätzliche Komponenten erweitert. In der ersten Preßstelle 5 wird die Pressung zwischen Sieb 1 und Walze 7 nicht nur durch teilweise Umschlingung des gespannten Siebes 1 erzeugt, sondern teilweise oder auch ganz (wie dargestellt) durch ein Anpreßelement 19. Dieses kann als rotierende Walze oder als feststehende Leiste ausgebildet sein. Das Anpreßelement 19 ist radial gegen die Walze 7 beweglich und anpreßbar.

Zwischen Preßstelle 14 und Schaber 16 befindet sich eine zusätzliche Preßstelle 24 zwischen einer Preßwalze 20 mit Preßschuh 23 und umlaufendem flexiblen Preßmantel 25. Ein Preßfilz 21 wird über Leitwalzen 22 durch die Preßstelle 24 geleitet. Durch das symmetrische Entwässern der Bahn in der Preßstelle 8 auf ihrer Unterseite in den Preßfilz 10 - und in der Preßstelle 24 auf ihrer Oberseite in den Preßfilz 21 - wird für minimale strukturelle Zweiseitigkeit der Bahn gesorgt.

Das folgende gilt auch für Fig. 1 und für die meisten der nachfolgenden Figuren: In der Preßstelle 14 kann der Bahn 2 kein oder nur wenig Wasser entzogen werden, weil ein wasseraufnehmender Filz dort fehlt. Diese Preßstelle dient der Übergabe der Bahn 2 von der Walze 7 an die Walze 15 unter gleichzeitiger Glättung der Bahn. Die Übergabe von Walze 7 an Walze 15 wird entweder dadurch bewirkt, daß Walze 15 eine härtere Oberfläche besitzt als Walze 7 und/oder durch Befeuchtung der Oberfläche von Walze 15 z.B. durch einen Rollrakel oder ein Spritzrohr 26. Eine Wasserauffangwanne (12 in Fig. 1) unter der Siebsaugwalze 3 ist in Fig. 2 nicht gezeigt, aber ausführbar. Zur Erhöhung der Entwässerungsleistung kann die Außenfläche der Preßmäntel 18 und/oder 25 mit feinen Ausnehmungen (z.B. Sackbohrungen) versehen sein (symbolisch durch gestrichelte Linien dargestellt). Wenn jedoch (im Gegenteil) eine relativ geringe Entwässerungsleistung verlangt wird, dann kann die Schuhpreßwalze 20 ersetzt werden durch eine normale (z.B. gerillte) Rohrwalze.

Figur 3 entspricht in den Einzelheiten den Figuren 1 und 2, lediglich das Anpreßelement 19 fehlt. Dafür wird die erste Preßstelle 5 unmittelbar zwischen den Walzen 3 und 7 gebildet. Wegen der großen Durchmesser der Walzen 3 und 7 kann in dieser Preßstelle bereits mit erheblicher Linienkraft gepreßt werden, so daß die Papierbahn 2 bereits mit mehr Trockengehalt in die zweite Preßstelle 8 gelangt, wodurch diese Preßstelle 8 effizienter wird.

Figur 4 entspricht in Aufbau und Funktion weitgehend Fig. 3. Lediglich die beiden Preßfilze 10 und 21 umschlingen am Zulauf zu den Preßstellen 8 und 24 die Preßmäntel 18, 25 der Walzen 9 und 20 anstelle zusätzlicher Leitwalzen. Außerdem ist das Sieb 1 das Untersieb eines Doppelsiebformers. Die Papierbahn 2 wird zwischen Untersieb 1 und Obersieb 27 an einen Breitmaulsauger 28 herangeführt und zusammen mit Sieb 27 bogenförmig im Vakuumschlitz 29 nach oben ausgelenkt. Dadurch werden die lose in die Maschen des Siebes 1 nach unten hineinragenden Fasern der Bahn 2 aus dem Sieb 1 herausgezogen und legen sich durch Oberflächenspannungskräfte und Vakuumwirkung im Sauger 28 flach an die Papierbahn 2 an. Außerdem entsteht durch den längeren Weg von Sieb 27 gegenüber Sieb 1 eine Verschiebung der beiden Siebe in Laufrichtung, so daß die losen Fasern beim abermaligen Kontakt zwischen Sieb 1 und Bahn 2 nach dem Sauger 28 nicht mehr in dieselbe Siebmasche passen. Durch diese Konsolidierung der Papierbahn 2 wird bereits an der ersten Preßstelle 5 ein höherer Papiertrockengehalt erreicht. Auch werden dadurch Siebmarkierungen in der Bahn 2 verringert. Das Obersieb 27 läuft nach Trennung von der Bahn 2 über Leitwalze 30 zurück zur Bahnbildungszone des Formers. Die Breite des Schlitzes 29 beträgt bevorzugt zwischen 50 und 150 mm. Es können auch mehrere Schlitze von über 40 mm Breite zur Anwendung kommen.

Figuren 5 und 6 zeigen weitere Alternativen zu den Figuren 1 bis 4, wobei die Preßwalze 7 eine Schuhpreßwalze ist mit Preßschuh 17, flexiblem Preßmantel 18 und Mantelreinigungseinrichtung 44. Die Walze 9 hat einen normalen rohrförmigen Walzenkörper. Während bei den Beispielen der Figuren 1 bis 4 der Preßmantel 18 an seiner äußeren Oberfläche Rillen 47 oder Blindbohrungen (siehe Fig. 2) enthalten kann, ist er in der Einbauposition nach Figur 5 und 6 mit glatter äußerer Oberfläche ausgeführt. Dafür enthält die Mantelfläche der Walze 9 Rillen oder Blindbohrungen, in Fig. 5 symbolisch dargestellt durch einen gestrichelten Kreis 47.

Die in den Preßstellen 5 und/oder 14 aufzubringende Preßkraft kann dadurch variiert werden, daß der flexible Preßmantel 18 mit Hilfe von radial beweglichen Stützleisten 31, 38 mehr oder weniger nach außen gebeult wird. Insbesondere dank der beweglichen Leiste 38, die mit der normalen Rohrwalze 15 kooperiert, wird ein Verstellen der (z.B. vier, siehe Fig. 6) schweren Walzen 7, 9, 15 und 20 entbehrlich. Mit anderen Worten: Dieser Aspekt der Erfindung macht es möglich, daß jedes der zwei Walzenpaare 9 und 7 bzw. 15 und 20 starr auf Maschinengestellen, Fundamentplatten oder dergleichen abgestützt werden kann. Keine einzige Walze muß in Schwenkhebeln oder dergleichen gelagert werden, wie dies z.B. in Fig. 20 bei Walze 15 gezeigt ist. Dennoch sind (in Fig. 6) vier Preßstellen 5, 8, 14 und 24 vorhanden, wobei die Preßkraft in jeder Preßstelle individuell einstellbar ist. Diese Vorteile werden auch bei den Bauformen gemäß den Figuren 8, 11, 12, 15, 16, 18, 19 und 24 erzielt. Bevorzugt werden jedoch die Bauformen, bei denen nur eine einzige Schuhpreßwalze mit glattem Preßmantel vorhanden ist, worin also eine radial verschiebbare Leiste mit einer (in unbeweglichen Lagern ruhenden) normalen Rohrwalze kooperiert, siehe Fig. 5-8, 12, 15, 16, 19 und 24.

Die Gleitfläche der Stützleiste 31 ist konvex gekrümmt, wobei der Krümmungsradius den Grad der Ausbeulung des Preßmantels 18 bestimmt. Die Gleitfläche der Stützleiste 38 kann ebenfalls konvex gekrümmt sein; aber auch eine ebene oder konkav gekrümmte Gleitfläche (ähnlich dem Preßschuh 17) ist möglich.

Figur 7 ist eine Alternative zu Figur 5, wobei sich die erste Preßstelle 5 direkt zwischen den Walzen 3 und 7 befindet. Weil in der Preßstelle 5 eine höhere Linienkraft beabsichtigt ist, muß der flexible Preßmantel 18 wiederum durch eine (an dem nicht gezeigten feststehenden Tragkörper der Walze 7 geführte) Preßleiste 31 im Bereich der Preßstelle 5 gestützt werden. Um ein Bewegen der großen Walzen entbehrlich zu machen, wird die Leiste 31 zweckmäßigerweise radial gegen die Walze 3 hin beweglich und anpreßbar gestaltet. Eine Schmiermittelschicht, die hydrostatisch oder hydrodynamisch erzeugt wird, sorgt für ein reibungsarmes Gleiten von Mantel 18 über Leiste 31. Deren Gleitfläche kann wiederum konvex, eben oder konkav sein. Im letzteren Fall ist die Krümmung an den Durchmesser der Walze 3 angepaßt.

Figur 8 ist eine Weitergestaltung von Fig. 6. In einer fünften Preßstelle 32 zwischen den Walzen 15 und 33 wird die Papierbahn auf beiden Seiten geglättet. Damit die Papierbahn 2 beim Verlassen der Preßstelle 32 der Walze 33 folgt, ist die Oberflächenschicht der Walze 33 härter gestaltet ist als diejenige der Walze 15. Als zusätzlicher Effekt dieser Härte-Differenz entsteht auf der - durch Filz 21 rauher strukturierten - Oberseite der Papierbahn 2 ein stärkerer Glätteffekt als auf der Unterseite, so daß die auslaufende Papierbahn 2 weitgehend gleich gute Glätte auf beiden Seiten hat. Die Bahn 2 läuft über Leitwalze 35 zur Trockenpartie weiter. Ein Schaber 34 reinigt die Oberfläche der Walze 33. Ein Schaber 16 kann im Bedarfsfall der Walze 15 zugeordnet werden.

Die Oberflächenschicht der Walze 15 ist vorzugsweise härter als diejenige des Preßmantels 18. Somit ist die Oberflächenhärte an Walze 15 höher als an Walze 7 und an Walze 33 höher als an Walze 15. Befeuchtungsspritzrohre 26 und 36 können vor den Preßstellen 14 und 32 vorgesehen werden zur zusätzlichen Erleichterung der Überführung der Bahn an die gewünschte Walzenoberfläche. Zum Abtransport von Ausschuß, der am Schaber 34 anfallen kann, dient ein quer über die Maschinenbreite verlaufendes Förderband 37. In den Preßstellen 5 und 14 wird der flexible Preßmantel 18 wiederum durch Stützleisten 31 und 38 nach außen gebeult.

Figur 9 entspricht der Naßpressen-Anordnung nach Figur 8. Lediglich ist die Walze 7 hier als normale Rohrwalze und Walze 9 als Schuhpreßwalze mit flexiblem Mantel ausgeführt. Statt eines Förderbandes 37 unterhalb des Schabers 34 befindet sich hier nur eine Auffangwanne 39.

Figur 10 ist eine weitere Alternative zu Fig. 1 und 5. Hierbei sind die Walzen 7 und 15 Schuhpreßwalzen mit flexiblen glatten schlauchförmigen Preßmänteln 18 und 40. Schuhpreßwalze 7 hat einen Preßschuh 17 mit konkaver Gleitfläche. Schuhpreßwalze 15 hat noch keinen derartigen Preßschuh, weil sie noch keinen befilzten Entwässerungs-Preßspalt bildet. Sie hat nur an der Preßstelle 14 und gegenüber der Klinge des Schabers 16 je eine Stützleiste 41 und 42. Alle Stützleisten 31, 38, 41, 42 können wahlweise starr oder radial bewegbar sein. Von den zwei miteinander kooperierenden Stützleisten 38 und 41 ist in der Regel nur eine beweglich. Die Breite des Preßspaltes 14 kann wiederum durch die Form der Gleitflächen (konvex mit beliebigem Radius oder eben) bestimmt werden. Es ist auch möglich, daß die eine Stützleiste (z.B. 38) konkav und die andere (41) konvex geformt ist. Der schematisch angedeutete Tragkörper 40A der Walze 15 hat eine Ausnehmung 40B für einen Preßschuh 25, falls ein solcher zusammen mit Walzen 20, 22 und Filz 21 (siehe Fig. 11) nachträglich eingebaut werden soll.

Figur 11 ist eine Alternative zu Fig. 9, wobei wie in Fig. 10 die Walzen 7 und 15 als Schuhpreßwalzen ausgebildet sind, dafür aber die Walzen 9 und 20 als normale Rohrwalzen.

Figur 12 ist eine andere mögliche Variante zu den Figuren 8, 9 und 11, wobei gegenüber Fig. 11 Walze 7 eine normale Rohrwalze ist und Walze 9 eine Schuhpreßwalze mit flexiblem umlaufendem Preßmantel 18. Unterhalb von Schaber 34 befindet sich eine Ausschußabsaugdüse 43. Die Oberflächenhärte der Walzen 7, 15 und 33 ist wiederum vorzugsweise abgestuft: Walze 33 ist härter als Preßmantel 40, und dieser ist härter als Walze 7. Bei einer nicht dargestellten Variante von Fig. 12 kann die Schuhpreßwalze 9 ersetzt werden durch eine normale, z.B. gerillte Rohrwalze, nämlich falls an der Preßstelle 8 eine relativ geringe Entwässerungsleistung ausreichend ist.

In Figur 13 wird mit einem Obersieb 1 (die Oberseite der Bahn wird vom Sieb berührt) eine Papierbahn 2 über eine Siebsaugwalze 3 mit Saugzone 4 zu einer ersten Preßstelle 5 herangeführt, die in nur geringer Entfernung oberhalb der Siebsaugwalze 3 angeordnet ist. Das Sieb läuft von hier über eine Leitwalze 6 weiter. Die Papierbahn 2 wird in der ersten Preßstelle 5 auf die glatte Oberfläche der Preßwalze 7 übertragen und gelangt, mit ihrer Unterseite an der Walze 7 haftend, in die zweite Preßzone 8 zwischen Walze 7 und einer weiteren Preßwalze 9. Zusammen mit der Papierbahn 2 wird ein Preßfilz 10 (nur teilweise gezeigt) durch die Preßstelle 8 geführt. Vor und nach der Preßstelle läuft der Filz 10 über Leitwalzen 11. Der Rest der endlosen Filzschlaufe nebst den üblichen dazugehörigen Komponenten ist nicht dargestellt. Der Siebsaugwalze 3 ist eine Wasserauffangwanne 12 mit zwei seitlichen Auslaufstutzen 13 zugeordnet. Die Walze 6 kann zum Öffnen und Schließen der Preßstelle 5 - und zum Variieren der Kontakt-Strecke des Siebes 1 an der Preßwalze 7 - horizontal verschoben werden, wie mit einem Doppelpfeil angedeutet ist. Der Umfang der Walze 7 wird von Schaber 46 gereinigt. Das Sieb 1 läuft im Unterschied zu den Figuren 1-12 gegen den Uhrzeiger um (Pfeile). Die Laufrichtung des Filzes 10 durch die Preßstelle 8 weicht von der Horizontalen nur wenig ab. Deshalb kann direkt neben der Walze 7 eine Trockensiebwalze 54 angeordnet werden, über die ein Trockensieb 53 läuft. Dieses transportiert die Bahn 2 in bekannter Weise zu einem ersten Trockenzylinder 57, der die Bahnunterseite berührt, und über weitere Walzen und Zylinder, von denen nur die Walze 58 sichtbar ist.

In Figur 14 ist die Naßpressen-Anordnung von Figur 13 um eine weitere filzlose Preßstelle 14 erweitert, in der mit der an die Papierbahn 2 angepreßten Walze 15 eine Nachglättung der durch Filz 10 rauh gewordenen Oberseite der Papierbahn 2 erfolgt. Schaber 46 an Walze 7 kann fallweise entfallen. Am Schaber 16 anfallender Schabstoff wird vom Förderband 37 seitlich aus der Maschine heraustransportiert.

In Figur 15 ist eine zweite Schuhpreßwalze 20 mit Filz 21 hinzugefügt. Außerdem ist (entgegen Figur 14) Walze 7 eine Schuhpreßwalze und Walze 9 eine normale Rohrwalze. Radial bewegliche Stützleisten 31 und 38 übertragen die Preßkräfte in den Preßstellen 5 und 14 auf den flexiblen Mantel 18 von Walze 7.

In Figur 16 ist gegenüber der Anordnung der Figur 15 eine weitere Preßwalze 33 mit harter glatter Oberfläche vorgesehen. In der Preßstelle 32 wird die vom Filz 10 aufgerauhte Oberseite der Papierbahn 2 geglättet. Die Härten der äußeren Schichten der Walzen steigen in Laufrichtung von Walze 7 über Walze 15 zu Walze 33 an.

Walze 20 ist im gezeigten Fall keine Schuhpreßwalze; die dritte Preßzone 24 ist also in diesem Beispiel keine verlängerte Preßzone. Ein Befeuchtungsspritzrohr 36 sorgt zusätzlich für die Überführung der Bahn von der Preßwalze 15 auf die Preßwalze 33. Walzenreinigungsvorrichtungen 44 sind zur kontinuierlichen oder diskontinuierlichen Reinigung der Walzen 7 und 15 vorgesehen. Der am Schaber 34 anfallende Schabstoff fällt nach unten, z.B. in eine Ausschußbütte.

In Figur 17 ist eine alternative Ausführung der Presse nach Fig. 16 gezeigt. Sie unterscheidet sich dadurch, daß Walze 7 eine starre Rohrwalze ist und dafür Walze 9 eine Schuhpreßwalze. Außerdem ist auch Walze 20 eine Schuhpreßwalze; auch bei dieser Walze, sowie grundsätzlich bei jeder in einem Filz liegenden Walze, kann die filzberührende Außenfläche mit Rillen oder Blindbohrungen versehen sein (wie bei 47, Fig. 16 gezeigt).

Figur 18 ist eine weitere Alternative zu Figur 16 und 17, bei der die beiden Walzen 7 und 15 Schuhpreßwalzen sind.

In Figur 19 wird eine von einem porösen Band 1, z.B. Siebband, herantransportierte Papierbahn 2 in fünf Preßstellen entwässert bzw. geglättet. Danach gelangt sie, von einem Trockensieb 53 geführt, auf den ersten Trockenzylinder 57.

Auf dem Band 1 wird die Papierbahn 2 um eine Saugwalze 3 mit Saugzone 4 in eine erste Preßstelle 5 zwischen Walze 3 und Walze 7 geführt. Nach der Preßstelle 5 läuft das Band 1 über die Leitwalze 6 ab, während die Papierbahn 2 an der Außenfläche des Preßmantels 18 der Schuhpreßwalze 7 zu einer zweiten Preßstelle 8 weiterläuft. Die Preßkraft in der ersten Preßstelle 5 wird durch eine (in dem nicht dargestellten feststehenden Tragkörper der Walze 7 radial verschiebliche) Anpreßleiste 31 ausgeübt. Die Preßstelle 8 wird gebildet durch den ebenfalls radial verschiebbaren Anpreßschuh 17, der über einen Schmierfilm und Preßmantel 18 von der einen Seite auf die Papierbahn 2 drückt, und durch Gegenwalze 9, die über den Preßfilz 10 von der anderen Seite auf die Papierbahn drückt. Der Preßfilz 10 läuft über Leit- Regulier- und Spannwalzen 11, 48 und 52 wieder zurück zum Presseneinlauf an der Walze 9. Walze 48 hat einen Schaber 49. Zum Waschen des Filzes 10 dient ein Spritzrohr 50, zum Entzug des Preß- und Waschwassers dienen Rohrsauger 51. Eine zur zweiten Preßstelle 8 identische zusätzliche Ergänzungspreßstelle 8' ist genau mit den gleichen Elementen versehen wie die Preßstelle 8, die in der Numerierung durch den "Strich" gekennzeichnet sind. Diese Ergänzungspreßstelle ist eine Option für schwer entwässerbare Papierbahnen. Die Bahn gelangt aus der Preßstelle 8' in die ("dritte") Preßstelle 14 zwischen den Walzen 7 und 15 und läuft an der Oberfläche von Walze 15 haftend in eine weitere ("vierte") Preßstelle 24 zwischen den Walzen 15 und 20 hindurch.

In der Preßstelle 24 wird die Bahn 2 von einem Preßschuh 23 über einen Schmierfilm, Preßmantel 25 und Filz 21 an die Preßwalze 15 gedrückt und läuft an deren Oberfläche weiter bis zu einem Ablösepunkt "A", von dem aus sie an das Trockensieb 53 angesaugt wird. Dies geschieht mittels Saugzone 55 der Saugleitwalze 54. Eine weitere Ansaugeinrichtung 56 kann eingebaut werden, um ein Loslösen der Bahn 2 vom Trockensieb auf der Strecke von der Saugleitwalze 54 zum ersten Trockenzylinder 57 zu verhindern. Vom ersten Trockenzylinder 57 gelangt die Papierbahn 2 zusammen mit dem Trockensieb 53 über eine Trockensiebleitwalze 58 zum zweiten Trockenzylinder 57A usw. Der Preßfilz 21 wird hinter der Preßstelle 24 von der Papierbahn 2 abgelöst, um über eine Leitwalze 22 zu einer Schaberwalze 60 und weiter über Spannwalze 64, Regulierwalze 65 und eine weitere Leitwalze 22 zurück zur Preßstelle 24 zu gelangen. Die Schaberwalze 60 wird von einem Schaber 61 gereinigt, der Filz 21 durch Spritzrohr 62. Spritzwasser und Preßwasser werden durch Rohrsauger 63 abgesaugt.

In Figur 20 wird eine Papierbahn 2 auf einem Band 1 über Walze 3 in eine erste Preßstelle 5 zwischen Band 1 und der glatten Preßoberfläche der Walze 7 geführt. Band 1 gibt dort die Papierbahn 2 an die Walze 7 ab und läuft über Walze 6 zu weiteren nicht gezeigten Prozeßstationen, um schließlich wieder mit einer Bahn 2 in Richtung auf Walze 3 zurückzukehren. An der Oberfläche der Walze 7 haftend gelangt die Papierbahn 2 in eine zweite Preßstelle 8 und eine dritte Preßstelle 14 zwischen Walze 7 und Walze 15, deren Umfang sie vor dem Schaber 16 verläßt. Die zweite Preßstelle 8 wird gebildet zwischen den Walzen 7 und 9. Ein Preßschuh 17 preßt den Preßmantel 18 und einen Filz 10 gegen die von der Walze 7 gestützte Papierbahn 2. Der Filz 10 löst sich nach der Preßstelle 8 von der Papierbahn 2 und läuft über Leitwalze 11 nach unten weg. Er kehrt von links unten mit dem Mantel 18 wieder zur Preßstelle 8 zurück. Durch horizontale Verschiebung der Leitwalze 6 nach rechts wird die Preßstelle 5 geschlossen (Betriebsstellung); durch Verschiebung der Leitwalze 6 nach links kann sie geöffnet werden. An beiden Seiten der Maschine tragen Ständer 66 über herausnehmbare Zwischenstücke 67 und Konsolen 68 einen Lagerbock 69, an dem der Walzenzapfen 70 der Preßwalze 7 gestützt ist. Der Lagerzapfen 70 rotiert entweder mit der Walze 7 mit oder steht fest, wenn Walze 7 eine Durchbiegungsausgleichswalze ist.

Die Ständer 66 stehen auf Fundamentplatten oder Trägern 71. An nur als Teilstück gezeichneten Pressengestellen 72 hängen auf beiden Seiten der Maschine je ein Support 73 mit Drehbolzen 74. An diesem Bolzen 74 ist der Preßhebel 75 schwenkbar befestigt, der das Walzenlager 78 hält, in dem die Achse 79 der Preßwalze 15 gelagert ist. Ein Anguß 80 des Lagergehäuses 78 besitzt Lagerbohrungen 81 für die Schwenkzapfen des Schabers 16 und 82 zur Anlenkung der Kolbenstange des Hydraulikzylinders 83. Auf der Gegenseite ist der Hydraulikzylinder 83 über eine Lagerkonsole 84 mit dem Lagerbock 69 verbunden. Mit je einem auf Führerseite und Triebseite der Maschine angebrachten Hydraulikzylinder 83 wird die Preßwalze 15 entweder nach rechts von der Preßwalze 7 abgeschwenkt oder nach links an diese angepreßt (Betriebsstellung).

In Figur 20 links oben ist ferner ein Rollenpaar 85, 86 gezeigt, über das ein endloses glattes Band 87 mit etwa gleicher Geschwindigkeit wie Band 1 umläuft. Das Band 87 wird von Rolle 85 auf einen von der weiterzuverarbeitenden Papierbahn mittels Wasserdüse 76 abgespritzten Randstreifen gedrückt und führt diesen mit sich fort zur Rolle 86, an deren Umfang ein Schaber 88 den Randstreifen 99 in eine Auffangwanne 89 abschabt. Verdünnungswasser aus einer Düsenanordnung 90 spült den Randstreifen durch einen seitlichen Ablaufstutzen 91 aus der Wanne 89 hinaus. Ein Befeuchtungssprührohr 92 feuchtet die Bandoberfläche im Rücklauf. Alternativ zu der Randstreifenabnahmeeinrichtung 85 bis 92 können die Randstreifen auch durch einen Haltesauger 105 mit Vakuumanschluß 105' an der Preßstelle 5 festgehalten werden, so daß sie mit dem Band 1 weiterlaufen, während die Bahnmitte mit der Oberfläche der Walze 7 mitläuft. Eine andere Alternative zur Randstreifenentfernung besteht durch Abschaben von der Oberfläche der Walze 7 mittels Randschabern 103.

Figur 21 zeigt eine andere Anordnung, bei der ein Sieb 1 eine Papierbahn 2 über eine Walze 3 von unten nach oben an eine erste Preßstelle 5 heranführt und über Leitwalze 6 weiterläuft. Die Papierbahn 2 gelangt am Umfang der Walze 7 durch Preßstelle 8 und wird vor Schaber 46 von der Walze 7 abgelöst. Filz 10 läuft durch die Preßstelle 8 hindurch und über Leitwalze 11 weiter. Vor der Walze 3 wird eine Rolle 93 an den Randstreifen 99 der Bahn 2 angedrückt und hebt diesen vom Sieb 1 ab. Nicht durch Fliehkraft von der Rolle 93 abgeschleuderte Randstreifenteile werden von einem Schaber 94 abgeschabt. Rolle 93 rotiert um Achse 95 und wird mit zur Geschwindigkeit des Siebes 1 synchroner Umfangsgeschwindigkeit angetrieben (Fig. 21 und 22).

Eine weitere Möglichkeit der Randstreifenentfernung ist weiter links dargestellt (Fig. 21 und 23). Der Randstreifen 99 wird von einem Spritzrohr 98 aus dem Sieb herausgespritzt. Trennwände oder noch besser Haltesauger 96 sorgen dafür, daß die Kanten der weiterzuführenden Bahn nicht durch das Spritzwasser des Spritzrohres 98 ebenfalls vom Sieb abgelöst werden. Der Saugkasten 96 wird über Leitung 97 evakuiert.

In Figur 22 sieht man im Querschnitt das Sieb 1 und die an ihr haftende Bahn 2, sowie den davon abgetrennten Randstreifen 99. Solche Randstreifen 99 werden (wie gezeigt) gewöhnlich zum äußersten Rand hin dünner und schwächer und würden Bahnabrisse verursachen, wenn man sie nicht von der Bahn 2 rechtzeitig abtrennen würde. Der Randstreifen 99 gelangt mit der Oberfläche der Rolle 93 an den Schaber 94. Die Achse der Rolle 93 ist etwas schräg gestellt, die Rolle 93 ist gegen das elastisch nachgiebige Sieb 1 gedrückt. Die Rolle 93 kann alternativ statt mit zylindrischer auch mit kegeliger Mantelfläche ausgeführt werden (Kegelstumpf).

In Figur 23 (Schnitt XXIII von Figur 21) hängen am Sieb 1 die Bahn 2 und der abgetrennte Randstreifen 99. Der Rand der Papierbahn 2 wird durch den Randsauger 96 mit Absaugstutzen 97 festgehalten, durch den Luft abgesaugt wird. Ein Spritzrohr 98 mit Düsen 98' wird mit Druckwasser gespeist. Das aus den Düsen austretende Wasser wird auf das Sieb 1 gespritzt und löst den Randstreifen 99 von diesem ab.

In Figur 24 gelangt - gleich wie in Figur 15 - eine Papierbahn 2, an einem porösen Band hängend, zur Saugwalze 3 mit Saugzonen 4 und 4' und wird in der ersten Preßstelle 5 an den Umfang der Schuhpreßwalze 7 übergeben. Das Band 1 läuft über Leit-, Spann- und Regulierwalzen 6, 100 und 102 zu einer Abnahmesaugwalze 104, die die Papierbahn 2 von einem Bahnbildungssieb 101 auf das Band 1 herübersaugt. Band 1 wird durch Spritzrohr 106 gereinigt und durch Schlitzsauger 107 besaugt. Band 1 kann ein Sieb (Pressensieb) oder Nadelfilz oder ähnliches sein. In der Preßstelle 5 (durch Zusammenwirken der Preßwalze 3 mit der radial beweglichen Leiste 31) ausgepreßtes Wasser wird in der Wanne 12 aufgefangen und durch den seitlichen Auslauf 13 abgeleitet. Nach der Preßstelle 5 folgt die Papierbahn 2 der Oberfläche der Walze 7 und wird im Preßspalt 8 abermals gepreßt. Die Preßkraft wirkt einerseits von einem geschmierten Preßschuh 17 durch einen flexiblen Preßmantel 18 auf die eine Seite der Papierbahn 2, andererseits von der mit ihren Zapfen 109 in Böcken 110 gehaltenen Preßwalze 9 über den Preßfilz 10 auf die andere Seite der Papierbahn. Der Filz 10 läuft über Leitwalzen 11 sowie über Spannwalze 52 und Regulierwalze 48 zurück zur Preßwalze 9. Die Papierbahn 2 läuft mit der glatten Oberfläche des Preßmantels 18 der Walze 7 durch eine dritte Preßstelle 14 (an einer weiteren radial beweglichen Leiste 38) und von hier mit der glatten Oberfläche der normalen Rohrwalze 15 durch eine vierte Preßstelle 24, die zwischen den Walzen 15 und 20 gebildet ist. Die Bahn 2 wird von der Oberfläche der Walze 15 abgelöst und den anschließenden Behandlungs-Aggregaten zugeführt. Ein Schaber 16 mit Auffangrinne 39 reinigt die Oberfläche der Walze 15.

Die Anpressung der Papierbahn an die Walze 15 geschieht mittels der Schuhpreßwalze 20, nämlich durch einen radial beweglichen Preßschuh 23 über den flexiblen Preßmantel 25 und den Preßfilz 21, der über Leitwalzen 22 geführt wird. Der Preßschuh 23 ist auf einem stationären Tragkörper, von dem ein Zapfen 111 sichtbar ist, abgestützt. Die die beiden Zapfen 109 der Preßwalze 9 tragenden Lagerböcke 110 sind über Zwischenstücke 112 mit einem stationären Querträger 113 verbunden, der Bestandteil einer (aus Gründen der Übersichtlichkeit nicht gezeigten) Pressenstuhlung ist. Die die Zapfen 114 des stationären Tragkörpers der Walze 7 haltenden Lagerböcke 115 sind mittels Zugankern 116 mit den Lagerböcken 110 verbunden. Bei Filz-, Walzen- oder Mantelwechsel sind die Zuganker 116 herausnehmbar oder auf ihrer Länge unterbrechbar.

Eine gleichartige Anordnung liegt auch beim Walzenpaar 15/20 vor. Auf Fundamentplatten oder Maschinenunterstrukturen 117 ruhen Grundplatten 118 und auf diesen Zwischenstücke 119. Darauf ruhen Lagerböcke 120, in denen die schon erwähnten Zapfen 111 der Walze 20 gelagert sind. Die Zapfen 122 der Walze 15 sind in Lagerböcken 121 gelagert und diese sind wiederum mit herausnehmbaren Zugankern 123 mit den Lagerböcken 120 verbunden.

Wiederum ist es dank der beweglichen Leiste 38 möglich, daß jedes der zwei Walzenpaare 7, 9 und 15, 20 in unbeweglichen Lagerböcken 110/115 und 120/122 abgestützt ist; d.h. eine bewegliche Walzenlagerung (ähnlich derjenigen von Fig. 20) ist überflüssig. Im Ergebnis gewinnt man eine außerordentlich kompakte Pressenpartie, mit zwei befilzten Entwässerungs-Preßstellen hoher Kapazität, nämlich mit der zweiten Preßstelle 8 zum Entwässern der einen Bahnseite, und mit der vierten Preßstelle 24 zum Entwässern der anderen Bahnseite, und dazwischen mit der filzlosen dritten Preßstelle 14 zum Glätten und Wenden der Bahn. Falls erforderlich, kann die glatte Rohrwalze 15 mit einer zusätzlichen (nicht dargestellten) glatten Rohrwalze einen letzten Preßspalt bilden für ein nochmaliges Glätten der Bahn, zwecks Erzielung höchster Bahn-Qualität.

## Patentansprüche

1. Verfahren zum Entwässern einer mittels eines endlosen Bandes herangeführten Faserstoff-Bahn, insbesondere in einer Papierherstellungsmaschine, durch welche die Bahn in einer im wesentlichen horizontalen Maschinenlaufrichtung geführt wird, mit den folgenden Merkmalen:
a) die Bahn (2) wird zwischen dem Band (1) und einer glatten Mantelfläche (7) durch eine erste Preßstelle (5) und danach zwischen der glatten Mantelfläche und einem Filzband (10) im wesentlichen in der Maschinenlaufrichtung - durch eine zweite Preßstelle (8) geführt;
b) die Bahn (2) wird nach der zweiten Preßstelle (8) zwischen der glatten Mantelfläche (7) und einer zweiten glatten Mantelfläche (15) durch eine dritte Preßstelle (14) geführt;
wobei das Verfahren dadurch gekennzeichnet ist, daß
c) die Bahn (2) in der zweiten Preßstelle (8) durch einen mittels einer Schuhpreßwalze (9) gebildeten verlängerten Preßspalt geführt wird und daß die Bahn (2) hinter der dritten Preßstelle - wieder im wesentlichen in horizontaler Richtung - entweder von der zweiten glatten Mantelfläche entfernt oder zwischen der zweiten glatten Mantelfläche und einem zweiten Filzband (21) durch eine vierte Preßstelle (24) geführt wird.

2. Verfahren zum Entwässern einer mittels eines endlosen Bandes, z. B. Siebbandes 1, herangeführten Faserstoff-Bahn, insbesondere in einer Papierherstellungsmaschine, durch welche die Bahn in einer im wesentlichen horizontalen Maschinenlaufrichtung geführt wird, mit den folgenden Merkmalen:
a) die Bahn (2) wird zwischen dem Band (1) und einer glatten Mantelfläche (7) durch eine erste Preßstelle (5) und danach zwischen der glatten Mantelfläche und einem Filzband (10) im wesentlichen in horizontaler Richtung - durch eine zweite Preßstelle (8) geführt;
b) die Bahn (2) wird nach der zweiten Preßstelle (8) zwischen der glatten Mantelfläche (7) und einer zweiten glatten Mantelfläche (15) durch eine dritte Preßstelle (14) geführt;
wobei das Verfahren dadurch gekennzeichnet ist, daß
c) die Bahn (2) beim Lauf durch wenigstens eine der Preßstellen (5, 8, 14 oder 24) und hinter dieser in Kontakt mit der äußeren glatten Mantelfläche des flexiblen Preßmantels (18 bzw. 40) einer Schuhpreßwalze (7 bzw. 15) gehalten wird und daß die Bahn (2) hinter der dritten Preßstelle wieder im wesentlichen in horizontaler Richtung - entweder von der zweiten glatten Mantelfläche entfernt oder zwischen der zweiten glatten Mantelfläche und einem zweiten Filzband (21) durch eine vierte Preßstelle (24) geführt wird.

3. Verfahren nach Anspruch 2, dadurch gekennzeichnet, daß man den flexiblen Preßmantel (18 bzw. 40) mittels einer radial verschiebbaren Leiste (38 bzw. 41 bzw. 42) an die glatte Mantelfläche einer Preßwalze (15 bzw. 7 bzw. 33) andrückt.

4. Naßpressen-Anordnung zum Entwässern einer Faserstoff-Bahn (2), insbesondere in einer Papierherstellungsmaschine, durch welche die Bahn in einer im wesentlichen horizontalen Maschinenlaufrichtung geführt wird, mit einem die Bahn heranführenden endlosen Band und mit den folgenden Merkmalen:
a) Eine erste Preßwalze (7) hat eine glatte Mantelfläche, die mit der Bahn (2) in unmittelbaren Kontakt kommt;
b) Am Umfang der ersten Preßwalze (7) sind wenigstens drei von der Bahn (2) hintereinander durchlaufene Preßstellen (5, 8, 14) gebildet, zwischen denen die Bahn an der glatten Mantelfläche haftet;
c) Die erste Preßstelle (5) ist gebildet zwischen der ersten (glatten) Preßwalze (7) und dem Band (1);
d) Durch die zweite Preßstelle (8), gebildet zwischen der ersten Preßwalze (7) und einer zweiten Preßwalze (9), läuft - im wesentlichen in horizontaler Rrichtung - ein endloser Preßfilz (10), der sich hinter der zweiten Preßstelle von der Bahn trennt;
e) Die erste Preßwalze (7) bildet zusammen mit einer dritten glatten Preßwalze (15) eine dritte Preßstelle (14);
gekennzeichnet durch die folgenden weiteren Merkmale:
f) Die zweite Preßwalze (9) ist eine Schuhpreßwalze, so daß die zweite Preßstelle (8) als ein in Bahnlaufrichtung verlängerter Preßspalt ausgebildet ist;
g) Die Anordnung ist derart getroffen, daß die Bahn (2) hinter der dritten Preßstelle - wieder im wesentlichen in horizontaler Richtung - entweder von der dritten Preßwalze (15) abläuft oder zusammen mit einem zweiten Filzband (21) zwischen der dritten Preßwalze (15) und einer vierten Preßwalze (20) durch eine vierte Preßstelle (24) hindurchläuft.

5. Naßpressen-Anordnung zum Entwässern einer Faserstoff-Bahn (2), insbesondere in einer Papierherstellungsmaschine, durch welche die Bahn in einer im wesentlichen horizontalen Maschinenlaufrichtung geführt wird, mit einem die Bahn heranführenden endlosen Band und mit den folgenden Merkmalen:
a) Eine erste Preßwalze (7) hat eine glatte Mantelfläche, die mit der Bahn (2) in unmittelbaren Kontakt kommt;
b) Am Umfang der ersten Preßwalze (7) sind wenigstens drei von der Bahn (2) hintereinander durchlaufene Preßstellen (5, 8, 14) gebildet, zwischen denen die Bahn an der glatten Mantelfläche haftet;
c) Die erste Preßstelle (5) ist gebildet zwischen der ersten (glatten) Preßwalze (7) und dem Band (1);
d) Durch die zweite Preßstelle (8), gebildet zwischen der ersten Preßwalze (7) und einer zweiten Preßwalze (9), läuft - im wesentlichen in horizontaler Richtung - ein endloser Preßfilz (10), der sich hinter der zweiten Preßstelle von der Bahn trennt;
e) Die erste Preßwalze (7) bildet zusammen mit einer dritten glatten Preßwalze (15) eine dritte Preßstelle (14);
gekennzeichnet durch die folgenden weiteren Merkmale:
f) Wenigstens eine der glatten Preßwalzen (7 oder 15) ist als Schuhpreßwalze ausgebildet mit einem außen glatten flexiblen Preßmantel (18 bzw. 40), der um einen stationären Tragkörper (114,) umläuft;
g) Die Schuhpreßwalze (7 oder 15) hat einen relativ zum Tragkörper radial verschiebbaren und mit einer konkaven Gleitfläche versehenen Preßschuh (17 bzw. 45), der den Preßmantel (18) gegen eine der Preßwalzen (9 bzw. 20) drückt zwecks Bildung eines verlängerten und befilzten Preßspaltes (8 bzw. 24);
h) Die Schuhpreßwalze hat zusätzlich eine relativ zum Träger verschiebbare Leiste (38 bzw. 41, 42), die den Preßmantel (18) bzw. (40) gegen eine glatte Preßwalze (15 bzw. 7,33) drückt zwecks Bildung eines nicht-befilzten Preßspaltes (14 bzw. 32).

6. Naßpressen-Anordnung nach Anspruch 5, dadurch gekennzeichnet, daß die erste Preßwalze (7) als Schuhpreßwalze ausgebildet ist.

7. Naßpressen-Anordnung nach Anspruch 5, dadurch gekennzeichnet, daß die dritte Preßwalze (15) als Schuhpreßwalze ausgebildet ist.

8. Naßpressen-Anordnung nach Anspruch 6, dadurch gekennzeichnet, daß die Schuhpreßwalze (7) eine weitere relativ zum Tragkörper verschiebbare Leiste (31) aufweist, die den Preßmantel (18) gegen das Band (1) drücken kann, zwecks Bildung des ersten Preßspaltes (5).

9. Naßpressen-Anordnung nach Anspruch 4 oder 6, dadurch gekennzeichnet, daß die dritte Preßwalze (15) einen drehbaren Walzenkörper aufweist.

10. Naßpressen-Anordnung nach Anspruch 9, dadurch gekennzeichnet, daß die glatte Mantelfläche der dritten Preßwalze (15) durch einen Kunststoff-Bezug, durch einen Stein-Körper oder dergleichen gebildet ist.

11. Naßpressen-Anordnung nach Anspruch 4 oder 5, dadurch gekennzeichnet, daß die dritte (glatte) Preßwalze (15) zusammen mit einer vierten Preßwalze (20) einen vierten, befilzten Preßspalt (24) bildet.

12. Naßpressen-Anordnung nach Anspruch 11, dadurch gekennzeichnet, daß der vierte Preßspalt (24) als in Bahnlaufrichtung verlängerter Preßspalt ausgebildet ist.

13. Naßpressen-Anordnung nach Anspruch 11 oder 12, dadurch gekennzeichnet, daß die Bahn und ein endloser Preßfilz (21) im wesentlichen in der Maschinenlaufrichtung durch den vierten Preßspalt (24) hindurchlaufen.

14. Naßpressen-Anordnung nach Anspruch 4 oder 7, dadurch gekennzeichnet, daß die erste Preßwalze (7) einen drehbaren Walzenkörper aufweist, d. h. sie ist als "normale Rohrwalze" ausgebildet.

15. Naßpressen-Anordnung nach Anspruch 14, dadurch gekennzeichnet, daß die glatte Mantelfläche der ersten Preßwalze (7) durch einen auf dem Walzenkörper angeordneten Kunststoff-Bezug, vorzugsweise durch eine Elastomer-Schicht, gebildet ist.

16. Naßpressen-Anordnung nach Anspruch 4 oder 5, dadurch gekennzeichnet, daß die glatte Mantelfläche der dritten Preßwalze (15) härter ist als diejenige der ersten Preßwalze (7).

17. Naßpressen-Anordnung nach Anspruch 4, 5 oder 16, dadurch gekennzeichnet, daß an der glatten Mantelfläche der dritten Preßwalze (15) vor der dritten Preßstelle (14) ein Befeuchtungsspritzrohr (26) angeordnet ist.

18. Naßpressen-Anordnung nach Anspruch 4 oder 5, dadurch gekennzeichnet, daß hinter der vierten Preßstelle (24) eine fünfte Preßstelle (32) gebildet ist, nämlich zwischen der dritten Preßwalze (15) und einer fünften Preßwalze (33).

19. Naßpressen-Anordnung nach Anspruch 18, dadurch gekennzeichnet, daß die glatte Mantelfläche der fünften Preßwalze (33) härter ist als diejenige der dritten Preßwalze (15).

20. Naßpressen-Anordnung nach Anspruch 18 oder 19, dadurch gekennzeichnet, daß an der glatten Mantelfläche der fünften Preßwalze (33) vor der dritten Preßstelle (32) ein Befeuchtungsspritzrohr (36) angeordnet ist.

21. Naßpressen-Anordnung nach Anspruch 4 oder 5, dadurch gekennzeichnet, daß an wenigstens einer der glatten Preßwalzen (7, 15, 32) eine Reinigungsvorrichtung (44) angeordnet ist, z. B. Spritzrohr und/oder Bürstwalze und/oder Abstreifer und/oder ein Schaber (16, 34, 36, 46).

22. Naßpressen-Anordnung nach Anspruch 21, dadurch gekennzeichnet, daß die Reinigungsvorrichtung eine zum Abführen von Schmutz und/oder Papier-Ausschuß dienende Einrichtung aufweist, die sich über die gesamte Maschinenbreite erstreckt, z. B. Förderband (37), Auffangwanne (39) und/oder Absaugdüse (43).

23. Naßpressen-Anordnung nach Anspruch 7, dadurch gekennzeichnet, daß die dritte Preßwalze (15), die als Schuhpreßwalze ausgebildet ist, eine weitere relativ zum Träger verschiebbare Leiste (42) aufweist, die den Preßmantel (40) gegen eine fünfte Preßwalze (33) drücken kann zwecks Bildung eines fünften Preßspaltes (32) (Figur 11, 12 oder 18), wobei die fünfte Preßwalze (33) eine normale Rohrwalze ist.

24. Naßpressen-Anordnung nach Anspruch 6, dadurch gekennzeichnet, daß die Schuhpreßwalze einen zusätzlichen relativ zum Träger radial verschiebbaren und mit einer konkaven Gleitfläche versehenen Preßschuh (17') aufweist, der den Preßmantel gegen eine zusätzliche Preßwalze (9') drücken kann zwecks Bildung eines zusätzlichen verlängerten und befilzten Preßspaltes (8').

25. Naßpressen-Anordnung nach Anspruch 4 oder 5, dadurch gekennzeichnet, daß die erste Preßwalze (7) mit der Bahn-Oberseite in Kontakt kommt.

26. Naßpressen-Anordnung nach Anspruch 4 oder 5, dadurch gekennzeichnet, daß die erste Preßwalze (7) mit der Bahn-Unterseite in Kontakt kommt.

27. Naßpressen-Anordnung nach einem der Ansprüche 4 bis 26, dadurch gekennzeichnet, daß die Mantelfläche der den einzelnen endlosen Preßfilz (10 und/oder 21) in der betreffenden Preßstelle (8 bzw. 24) stützenden Preßwalze (9 bzw. 20) Ausnehmungen (Rillen oder Blindbohrungen 47) aufweist.

28. Naßpressen-Anordnung nach einem der Ansprüche 4 bis 27, dadurch gekennzeichnet, daß der einzelne endlose Preßfilz (10 und/oder 21) vor dem Einlauf in die betreffende Preßstelle (8 bzw. 24) unmittelbar durch die Mantelfläche der betreffenden Preßwalze (9 bzw. 20) geführt ist.

29. Naßpressen-Anordnung nach Anspruch 4 oder 11, dadurch gekennzeichnet, daß die Preßebenen der zweiten Preßstelle (8) und der vierten Preßstelle (24) wenigstens angenähert zueinander parallel und vorzugsweise wenigstens angenähert vertikal angeordnet sind.

30. Naßpressen-Anordnung nach einem der Ansprüche 4 bis 29, dadurch gekennzeichnet, daß in der ersten Preßstelle (5) ein konvexer Abschnitt der glatten Mantelfläche der ersten Preßwalze (7) das Siebband (1) umlenkt, so daß die Siebspannung auf die Bahn (2) eine Preßkraft erzeugt.

31. Naßpressen-Anordnung nach einem der Ansprüche 4 bis 31, dadurch gekennzeichnet, daß an der ersten Preßstelle (5) innerhalb der Schlaufe des Siebbandes (1) ein Preßelement (Leiste oder Walze 19) angeordnet ist.

32. Naßpressen-Anordnung nach Anspruch 31, dadurch gekennzeichnet, daß das Preßelement eine Saugwalze (3) ist.

33. Naßpressen-Anordnung nach einem der Ansprüche 4 bis 32, gekennzeichnet durch eine vor der ersten Preßstelle (5) angeordnete Einrichtung zum Entfernen der am Siebband (1) von der Bahn (2) abgetrennten Randstreifen (99).

34. Naßpressen-Anordnung nach einem der Ansprüche 4 bis 32, dadurch gekennzeichnet, daß die erste Preßwalze (7) an beiden Walzenenden außerhalb der durch die Bahn (2) berührten glatten Manteloberfläche je eine Randzone aufweist, und zwar im Bereich der am Siebband (1) von der Bahn (2) abgetrennten Randstreifen, und gekennzeichnet durch eine derartige Ausbildung der Randzonen, daß ein Anhaften der Randstreifen an der ersten Preßwalze unterbunden wird.

35. Naßpressen-Anordnung nach Anspruch 34, dadurch gekennzeichnet, daß die Randzonen eine die Randstreifen abstoßende Oberfläche aufweisen.

36. Naßpressen-Anordnung nach Anspruch 5 oder 8, dadurch gekennzeichnet, daß die Leiste (31; 38; 41; 42) eine konvex gekrümmte Gleitfläche für den Preßmantel aufweist.

37. Naßpressen-Anordnung nach Anspruch 36, dadurch gekennzeichnet, daß der Krümmungsradius der Gleitfläche gleich oder vorzugsweise kleiner ist als der Radius der Umlaufbahn des Preßmantels.

38. Naßpressen-Anordnung nach Anspruch 7, dadurch gekennzeichnet, daß der stationäre Träger (40A) der Schuhpreßwalze (15) eine Aufnahmeeinrichtung (40B) für einen radial verschiebbaren Preßschuh aufweist.

39. Naßpressen-Anordnung nach einem der Ansprüche 4-38, worin zumindest ein Teil der Preßwalzen (7, 9, 15, 20) unterschiedliche Walzendurchmesser aufweist, dadurch gekennzeichnet, daß der größte Walzendurchmesser höchstens das 2-fache, vorzugsweise höchstens das 1,6-fache des nächst kleineren Walzendurchmessers beträgt.

## Claims

1. Process for dewatering a fibre web delivered by means of a continuous belt, in particular in a paper manufacturing machine, in which the web is guided in an essentially horizontal movement direction of the machine, comprising the following features:
a) the web (2) is guided, essentially in the movement direction of the machine, between the belt (1) and a smooth casing surface (7) through a first press point (5) and thereafter between the smooth casing surface and a felt web (10), through a second press point (8);
b) the web (2) is guided, after the second press point (8) between the smooth casing surface (7) and a second smooth casing surface (15), through a third press point (14),
and the process is **characterised in that**
c) the web (2) in the second press point (8) is guided through an extended press gap formed by means of a shoe-press roller (9), and the web (2) is behind the third press point, again essentially in the horizontal direction, either removed from the second smooth casing surface or between the second smooth casing surface and a second felt web (21), guided through a fourth press point (24).

2. Process for dewatering a fibre web delivered by means of a continuous belt (for example sieve belt 1), in particular in a paper manufacturing machine, by means of which the web is guided in an essentially horizontal movement direction of the machine, comprising the following features:
a) the web (2) is guided, between the web (1) and a smooth casing surface (7), through a first press point (5) and thereafter between the smooth casing surface and a felt web (10) essentially in the horizontal direction, through a second press point (8);
b) the web (2) is after the second press point (2) guided between the smooth casing surface (7) and a second smooth casing surface (15) through a third press point (14),
and the process is **characterised in that**
c) the web (2) is, whilst running through at least one of the press points (5, 8, 14, or 24) and therebehind, held in contact with the outer smooth casing surface of the flexible press casing (18 or 40) of a shoe-press roller (7 or 15), and the web (2) is guided, again essentially in the horizontal direction, behind the third press point, either removed from the second smooth casing surface or between the second smooth casing surface and a second felt web (21), through a fourth press point (24).

3. Process according to Claim 2, **characterised in that** the flexible press casing (18 or 40) is pressed by means of a radially displaceable ledge (38 or 41 or 42) against the smooth casing surface of a press roller (15 or 7 or 33).

4. Wet-press arrangement for dewatering a fibre web (2), in particular in a paper manufacturing machine, by means of which the web is guided essentially in the horizontal movement direction of the machine, comprising a continuous belt which delivers the web and with the following features:
a) a first press roller (7) has a smooth casing surface which has direct contact with the web (2);
b) at the periphery of the first press roller (7) are formed at least three press points (5, 8, 14) which are successively passed through by the web (2) and between which the web adheres to the smooth casing surface;
c) the first press point (5) is established between the first (smooth) press roller (7) and the web (1);
d) a continuous press felt (10), which separates itself from the web behind the second press point, moves essentially in the horizontal direction through the second press point (8) which is established between the first press roller (7) and a second press roller (9);
e) the first press roller (7) together with a third smooth press roller (15) form a third press point (14);
**characterised by** the following additional features:
f) the second press roller (9) is a shoe-press roller, so that the second press point (8) is arranged to be a press gap which is extended in the movement direction of the web;
g) the arrangement is such that the web (2) runs, behind the third press point, again essentially in the horizontal direction, either off the third press roller (15) or, together with a second felt web (21) between the third press roller (15) and a fourth press roller (20), through a fourth press point (24).

5. Wet-press arrangement for dewatering a fibre web (2), in particular in a paper manufacturing machine, through which the web is guided essentially in the horizontal movement direction of the machine, comprising a continuous belt which delivers the web. and with the following features:
a) a first press roller (7) has a smooth casing surface which makes direct contact with the web (2);
b) at the periphery of the first press roller (7) are formed at least three press points (5, 8, 14) which are successively passed through by the web (2) and between which the web adheres to the smooth casing surface;
c) the first press point (5) is established between the first (smooth) press roller (7) and the web (1);
d) through the second press point (8), established between the first press roller (7) and a second press roller (9), moves essentially in the horizontal direction a continuous press felt (1) which separates itself from the web behind the second press point;
e) the first press roller (7) together with a third smooth press roller (15) form a third press point (14);
**characterised by** the following additional features:
f) at least one of the smooth press rollers (7 or 15) is developed as a shoe-press roller with an externally smooth flexible press casing (18 or 40) which moves around a stationary support element (114);
g) the shoe-press roller (7 or 15) has a press shoe (17 or 45), which is radially displaceable relative to the support element and provided with a concave glide surface, which presses the pressure casing (18) against one of the press rollers (9 or 20) for the purpose of forming an extended and felted press gap (8 or 24;
h) the shoe-press roller is additionally fitted with a ledge (38 or 41, 42), which is displaceable relative to the carrier, which presses the press casing (18) or (40) against a smooth press roller (15 or 7, 33) for the purpose of establishing a feltfree press gap (14 or 32).

6. Wet-press arrangement according to Claim 5, **characterised in that** the first press roller (7) is a shoe-press roller.

7. Wet-press arrangement according to Claim 5, **characterised in that** the third press roller (15) is a shoe-press roller.

8. Wet-press arrangement according to Claim 6, **characterised in that** the shoe-press roller (7) comprises a further ledge (31), which is displaceable relative to the carrier element and which can press the press casing (18) against the belt (1) for the purpose of forming the first press gap (5).

9. Wet-press arrangement according to Claim 4 or 6, **characterised in that** the third press roller (15) comprises a rotary roller element.

10. Wet-press arrangement according to Claim 9, **characterised in that** the smooth casing surface of the third press roller (15) is formed by a plastic cover, a stone element or the like.

11. Wet-press arrangement according to Claim 4 or 5, **characterised in that** the third (smooth) press roller (15) together with a fourth press roller (20) establish a fourth felted press gap (24).

12. Wet-press arrangement according to Claim 11, **characterised in that** the fourth press gap (24) is arranged to be a press gap which is extended in the movement direction of the web.

13. Wet-press arrangement according to Claim 11 or 12, **characterised in that** the web and a continuous press felt (21) pass essentially in the movement direction of the machine through the fourth press gap (24).

14. Wet-press arrangement according to Claim 4 or 7, **characterised in that** the first press roller (7) comprises a rotary roller element, i.e. it is arranged as a "normal tubular roller".

15. Wet-press arrangement according to Claim 14, **characterised in that** the smooth casing surface of the first press roller (7) is formed by a plastic coating, preferably by an elastomer layer,

16. Wet-press arrangement according to Claim 4 or 5, **characterised in that** the smooth casing surface of the third press roller (15) is harder than the one of the first press roller (7).

17. Wet-press arrangement according to Claim 4, 5 or 16, **characterised in that** a moistening spray pipe (26) is arranged on the smooth casing surface of the third press roller (15) ahead of the third press point (14).

18. Wet-press arrangement according to Claim 4 or 5, **characterised in that** behind the fourth press point (24) is formed a fifth press point (32), i.e. between the third press roller (15) and a fifth press roller (33).

19. Wet-press arrangement according to Claim 18, **characterised in that** the smooth casing surface of the fifth press roller (33) is harder than that of the third press roller (15).

20. Wet-press arrangement according to Claim 18 or 19, **characterised in that** a moistening spray pipe (36) is arranged on the smooth casing surface of the fifth press roller (33) in front of the third press point (32).

21. Wet-press arrangement according to Claim 4 or 5, **characterised in that** on at least one of the smooth press rollers (7, 15, 32) is arranged a cleaning mechanism (44), for example a spray pipe and/or a brush roller and/or stripper and/or scraper (16, 34, 36, 46).

22. Wet-press arrangement according to Claim 21, **characterised in that** the cleaning mechanism comprises a device for removing dirt and/or paper waste which extends over the entire width of the machine, for example conveyer belt (37), collecting trough (39) and/or vacuum nozzle (43).

23. Wet-press arrangement according to Claim 7, **characterised in that** the third press roller (15), designed as a shoe-press roller, comprises a further ledge (42), which is displaceable relative to the carrier and can press the press casing (40) against a fifth press roller (33) for the purpose of establishing a fifth press gap (32) (Figure 11, 12 or 18), and the fifth press roller (33) is a normal tubular roller.

24. Wet-press arrangement according to Claim 6, **characterised in that** the shoe-press roller comprises an additional press shoe (17'), which is radially displaceable relative to the carrier and provided with a concave glide surface, which can press the press casing against an additional press roller (9') for the purpose of establishing an additional extended and felted press gap (8').

25. Wet-press arrangement according to Claim 4 or 5, **characterised in that** the first press roller (7) makes contact with the top surface of the web.

26. Wet-press arrangement according to Claim 4 or 5, **characterised in that** the first press roller (7) makes contact with the bottom surface of the web.

27. Wet-press arrangement according to one of Claims 4 to 26, **characterised in that** the casing surface of the press roller (9 or 20), which supports the individual continuous press felt (10 and/or 21) in the respective press point (8 or 24), comprises cutouts (grooves or pocket bores 47).

28. Wet-press arrangement according to one of Claims 4 to 27, **characterised in that** the individual continuous press felt (10 and/or 21) is, prior to entry into the respective press point (8 or 24), guided directly through the casing surface of the respective press roller (9 or 20).

29. Wet-press arrangement according to Claim 4 or 11, **characterised in that** the press planes of both the second press point (8) and the fourth press point (24) are at least virtually parallel to each other and preferably at least virtually vertically arranged.

30. Wet-press arrangement according to one of Claims 4 to 29, **characterised in that** in the first press point (5) a convex section of the smooth casing surface of the first press roller (7) diverts the sieve belt (1), so that the sieve tension generates a press load on web (2).

31. Wet-press arrangement according to one of Claims 4 to 31, **characterised in that** on the first press point (5) inside the loop of the sieve belt (1) is arranged a press element (ledge or roller 19).

32. Wet-press arrangement according to Claim 31, **characterised in that** the press element is a suction roller (3).

33. Wet-press arrangement according to one of Claims 4 to 32, **characterised by** a device, arranged in front of the first press point (5), for the removal of edge strips (99) separated at the sieve belt (1) from the web (2).

34. Wet-press arrangement according to one of Claims 4 to 32, **characterised in that** the first press roller (7) comprises on both roller ends outside the smooth casing surface which is touched by the web (2) a respective edge zone, i.e. in the area of the edge strips separated from the web (2) at the sieve belt (1), and characterised by a design of the edge zones which prevents adherence of the edge strips to the first press roller.

35. Wet-press arrangement according to Claim 34, **characterised in that** the edge zones comprise a surface which repels the edge strips.

36. Wet-press arrangement according to Claim 5 or 8, **characterised in that** the ledge (31; 38; 41; 42) comprises a convex curved glide surface for the press casing.

37. Wet-press arrangement according to Claim 36, **characterised in that** the curvature radius of the glide surface is equal to, or preferably smaller than the radius of the rotary path of the press casing.

38. Wet-press arrangement according to Claim 7, **characterised in that** the stationary carrier (40A) of the shoe-press roller (15) comprises a receiving mechanism (40B) for a radially displaceable press shoe.

39. Wet-press arrangement according to one of Claims 4 to 38, in which at least a portion of the press rollers (7, 9, 15, 20) has different roller diameters, **characterised in that** the largest roller diameter is maximum 2 times, preferably maximum 1.6 times the nearest smaller roller diameter.

## Revendications

1. Procédé pour la déshydratation d'une bande en matière fibreuse amenée à l'aide d'une bande sans fin, en particulier dans une machine de fabrication du papier à travers laquelle la bande est guidée dans un sens de marche sensiblement horizontal de la machine, comportant les caractéristiques suivantes :
a) la bande (2) est guidée à travers un premier point de pressage (5), entre la bande (1) et une surface lisse de revêtement (7) et ensuite à travers un second point de pressage (8), entre la surface lisse de revêtement et une bande de feutre (10), sensiblement dans le sens de la marche de la machine ;
b) après le second point de pressage (8), la bande (2) est guidée à travers un troisième point de pressage (14) entre la surface lisse de revêtement (7) et une seconde surface lisse de revêtement (15)
le procédé étant caractérisé en ce que
c) la bande (2) est guidée au second point de pressage (8) par un interstice de pressage prolongé et formé à l'aide d'un rouleau presseur à patin (9) et en ce que la bande (2) derrière le troisième point de pressage - de nouveau sensiblement dans le sens horizontal - est soit ôtée par la seconde surface lisse de revêtement soit guidée à travers un quatrième point de pressage (24), entre la surface lisse de revêtement et une seconde bande de feutre (21).

2. Procédé pour la déshydratation d'une bande en matière fibreuse amenée à l'aide d'une bande sans fin (par exemple un tamis à bande), en particulier dans une machine de fabrication du papier à travers laquelle la bande est guidée dans un sens de marche sensiblement horizontal de la machine, comportant les caractéristiques suivantes :
a) la bande (2) est guidée à travers un premier point de pressage (5), entre la bande (1) et une surface lisse de revêtement (7) et ensuite à travers un second point de pressage (8), entre la surface lisse de revêtement et une bande de feutre (10), sensiblement dans le sens horizontal ;
b) après le second point de pressage (8), la bande (2) est guidée à travers un troisième point de pressage (14), entre la surface lisse de revêtement (7) et une seconde surface lisse de revêtement (15) ;
le procédé étant caractérisé en ce que
c) la bande (2) est maintenue lors de l'avance par au moins l'un des points de pressage (5, 8, 14 ou 24) et derrière celui-ci, est maintenue en contact avec la surface lisse extérieure du revêtement flexible de pressage (18 ou 40) d'un rouleau presseur à patin (7 ou 15) et en ce que la bande (2) derrière le troisième point de pressage - de nouveau sensiblement dans le sens horizontal - est soit ôtée par la seconde surface lisse de revêtement soit guidée à travers un quatrième point de pressage (24), entre la surface lisse de revêtement et une seconde bande de feutre (21).

3. Procédé selon la revendication 2, caractérisé en ce que l'on presse le revêtement flexible de pressage (18 ou 40) sur la surface lisse de revêtement d'un rouleau presseur (15 ou 7 ou 33) à l'aide d'une barre (38 ou 41 ou 42) déplaçable radialement.

4. Disposition de presses humides pour la déshydratation d'une bande (2) en matière fibreuse, en particulier dans une machine de fabrication du papier, à travers laquelle la bande est guidée dans un sens de marche sensiblement horizontal de la machine, avec une bande sans fin amenant la bande et comportant les caractéristiques suivantes :
a) un premier rouleau presseur (7) a une surface lisse de revêtement qui entre en contact direct avec la bande (2) ;
b) sur la périphérie du premier rouleau presseur (7) sont formés au moins trois des points de pressage (5, 8, 14) traversés successivement par la bande (2) et entre lesquels la bande adhère sur la surface lisse de revêtement ;
c) le premier point de pressage (5) est formé entre le premier rouleau presseur (7) (lisse) et la bande (1) ;
d) un feutre de pressage (10) sans fin qui se sépare de la bande derrière le second point de pressage, traverse - sensiblement dans le sens horizontal - le second point de pressage (8), formé entre le premier rouleau presseur (7) et un second rouleau presseur (9) ;
e) le premier rouleau presseur (7) forme avec un troisième rouleau presseur (15) lisse, un troisième point de cressage (14) ;
caractérisé par les caractéristiques suivantes :
f) le second rouleau presseur (9) est un rouleau presseur à patin si bien que le second point de pressage (8) est conçu comme un interstice de pressage prolongé dans le sens de marche de la bande ;
g) la disposition est réalisée de telle sorte que la bande (2) derrière le troisième point de pressage - de nouveau sensiblement dans le sens horizontal - soit passe par le troisième rouleau presseur (15) soit, en même temps qu'une seconde bande de feutre (21) , traverse un quatrième point de pressage (24) entre le troisième rouleau presseur (15) et un quatrième rouleau presseur (20).

5. Disposition de presses humides pour la déshydratation d'une bande (2) en matière fibreuse, en particulier dans une machine de fabrication du papier, à travers laquelle la bande est guidée dans un sens de marche sensiblement horizontal de la machine, avec une bande sans fin amenant la bande et comportant les caractéristiques suivantes :
a) un premier rouleau presseur (7) a une surface lisse de revêtement qui entre en contact direct avec la bande (2) ;
b) sur la périphérie du premier rouleau presseur (7) sont formés au moins trois des points de pressage (5, 8, 14) traversés successivement par la bande (2) et entre lesquels la bande adhère sur la surface lisse du revêtement ;
c) le premier point de pressage (5) est formé entre le premier rouleau presseur (7) (lisse) et la bande (1) ;
d) un feutre de pressage (10) sans fin qui se sépare de la bande derrière le second point de pressage, traverse - sensiblement dans le sens horizontal - le second point de pressage (8), formé entre le premier rouleau presseur (7) et un second rouleau presseur (9) ;
e) le premier rouleau presseur (7) forme avec un troisième rouleau presseur (15) lisse, un troisième point de pressage (14) ;
caractérisé par les autres caractéristiques suivantes :
f) au moins l'un des rouleaux presseurs (7 ou 15) lisses est conçu comme un rouleau presseur à patin avec un revêtement de pressage (18 ou 40) lisse extérieurement et flexible et qui fait le tour d'un corps porteur stationnaire (114) ;
g) le rouleau presseur à patin (7 ou 15) a un patin de pressage (17 ou 45) mobile radialement par rapport au corps porteur, doté d'une surface de glissement concave et qui presse le revêtement de pressage (18) contre l'un des rouleaux presseurs (9 ou 20) dans le but de former un interstice de pressage (8 ou 24) prolongé ou feutré ;
h) le rouleau presseur à patin a en plus une barre (38 ou 41, 42) déplaçable par rapport au support et qui presse le revêtement de pressage (18 ou 40) contre un rouleau presseur lisse (15 ou 7, 33) dans le but de former un interstice de pressage (14 ou 32) non feutré.

6. Disposition de presses humides selon la revendication 5, caractérisée en ce que le premier rouleau presseur (7) est conçu comme un rouleau presseur à patin.

7. Disposition de presses humides selon la revendication 5, caractérisée en ce que le troisième rouleau presseur (15) est conçu comme un rouleau presseur à patin.

8. Disposition de presses humides selon la revendication 6, caractérisée en ce que le rouleau presseur à patin (7) présente une autre barre (31) déplaçable par rapport au corps porteur et qui peut presser le revêtement de pressage (18) contre la bande (1), dans le but de former le premier interstice de pressage (5).

9. Disposition de presses humides selon la revendication 4 ou la revendication 6, caractérisée en ce que le troisième rouleau presseur (15) présente un corps de cylindre pivotant.

10. Disposition de presses humides selon la revendication 9, caractérisée en ce que la surface lisse de revêtement du troisième rouleau presseur (15) est formée par un revêtement en plastique, un corps en pierre ou similaires.

11. Disposition de presses humides selon la revendication 4 ou la revendication 5, caractérisée en ce que le troisième rouleau presseur (15) (lisse) forme avec un quatrième rouleau presseur (20), un quatrième interstice (24) feutré de pressage.

12. Disposition de presses humides selon la revendication 11, caractérisée en ce que le quatrième interstice de pressage (24) est conçu comme un interstice de pressage prolongé dans le sens de marche de la bande.

13. Disposition de presses humides selon la revendication 11 ou la revendication 12, caractérisée en ce que la bande et un feutre de pressage (21) sans fin traversent le quatrième interstice de pressage (24) sensiblement dans le sens de marche de la machine.

14. Disposition de presses humides selon la revendication 4 ou la revendication 7, caractérisée en ce que le premier rouleau presseur (7) présente un corps de cylindre pivotant, c'est-à-dire qu'il est conçu comme un "dudgeon normal".

15. Disposition de presses humides selon la revendication 14, caractérisée en ce que la surface lisse de revêtement du premier rouleau presseur (7) est formée d'un revêtement en plastique disposé sur le corps du cylindre, de préférence, d'une couche en élastomère.

16. Disposition de presses humides selon la revendication 4 ou la revendication 5, caractérisée en ce que la surface lisse de revêtement du troisième rouleau presseur (15) est plus dure que celle du premier rouleau presseur (7).

17. Disposition de presses humides selon l'une quelconque des revendications 4, 5 ou 16, caractérisée en ce qu'un tuyau de projection pour humidification (26) est disposé sur la surface lisse de revêtement du troisième rouleau presseur (15) avant le troisième point de pressage (14).

18. Disposition de presses humides selon la revendication 4 ou la revendication 5, caractérisée en ce qu'un cinquième point de pressage (32) est formé derrière le quatrième point de pressage (24), et pour préciser, entre le troisième rouleau presseur (15) et un cinquième rouleau presseur (33).

19. Disposition de presses humides selon la revendication 18, caractérisée en ce que la surface lisse de revêtement du cinquième rouleau presseur (33) est plus dure que celle du troisième rouleau presseur (15).

20. Disposition de presses humides selon la revendication 18 ou la revendication 19, caractérisée en ce qu'un tuyau de projection pour humidification (36) est disposé sur la surface lisse de revêtement du cinquième rouleau presseur (33), avant le troisième point de pressage (32).

21. Disposition de presses humides selon la revendication 4 ou la revendication 5, caractérisée en ce que, sur au moins l'un des rouleaux presseurs lisses (7, 15, 32), un dispositif de nettoyage (44) est disposé, par exemple, un tuyau de projection et/ou un rouleau brosseur et/ou une racle et/ou un racloir (16, 34, 36, 46).

22. Disposition de presses humides selon la revendication 21, caractérisée en ce que le dispositif de nettoyage présente un équipement servant à éliminer la saleté et/ou les rebuts de papier et qui s'étend sur toute la largeur de la machine, par exemple, un convoyeur à bande (37), une cuve réceptrice (39) et/ou une tuyère d'aspiration (43).

23. Disposition de presses humides selon la revendication 7, caractérisée en ce que le troisième rouleau presseur (15) qui est conçu comme un rouleau presseur à patin, présente une autre barre (42) déplaçable par rapport au support et qui peut serrer le revêtement de pressage (40) contre un cinquième rouleau presseur (33) dans le but de former un cinquième interstice de pressage (32) (figures 11, 12 ou 18), le cinquième rouleau de pressage (33) étant un dudgeon normal.

24. Disposition de presses humides selon la revendication 6, caractérisée en ce que le rouleau presseur à patin présenté un patin de pressage (17') supplémentaire, déplaçable radialement par rapport au support, doté d'une surface de glissement concave et qui peut serrer le revêtement de pressage contre un rouleau presseur (9') supplémentaire dans le but de former un interstice de pressage (8') supplémentaire prolongé et feutré.

25. Disposition de presses humides selon la revendication 4 ou la revendication 5, caractérisée en ce que le premier rouleau presseur (7) entre en contact avec la face supérieure de la bande.

26. Disposition de presses humides selon la revendication 4 ou la revendication 5, caractérisée en ce que le premier rouleau presseur (7) entre en contact avec la face inférieure de la bande.

27. Disposition de presses humides selon l'une quelconque des revendications 4 à 26, caractérisée en ce que la surface de revêtement du rouleau presseur (9 ou 20) supportant le feutre de pressage individuel sans fin (10 et/ou 21) au point de pressage concerné (8 ou 24) présente des creux (cannelures ou trous borgnes 47).

28. Disposition de presses humides selon l'une quelconque des revendications 4 à 27, caractérisée en ce que le feutre de pressage (10 et/ou 21) individuel sans fin est guidé directement par la surface de revêtement du rouleau presseur concerné (9 ou 20) avant l'entrée dans le point de pressage concerné (8 ou 24).

29. Disposition de presses humides selon la revendication 4 ou la revendication 11, caractérisée en ce que les niveaux de pressage du second point de pressage (8) et du quatrième point de pressage (24) sont au moins approximativement parallèles les uns aux autres et de préférence, au moins approximativement verticaux.

30. Disposition de presses humides selon l'une quelconque des revendications 4 à 29, caractérisée en ce qu'au premier point de pressage (5), une section convexe de la surface lisse de revêtement du premier rouleau presseur (7) dévie le tamis à bande (1) si bien que la tension du tamis sur la bande (2) génère une force de pressage.

31. Disposition de presses humides selon l'une quelconque des revendications 4 à 31, caractérisée en ce qu'au premier point de pressage (5) à l'intérieur de la boucle du tamis à bande (1), un élément de pressage (barre ou rouleau 19) est disposé.

32. Disposition de presses humides selon la revendication 31, caractérisée en ce que l'élément de pressage est un rouleau aspirant (3).

33. Disposition de presses humides selon l'une quelconque des revendications 4 à 32, caractérisée par un dispositif placé avant le premier point de pressage (5) et destiné à enlever le ruban marginal (99) séparé de la bande (2) sur le tamis à bande (1).

34. Disposition de presses humides selon l'une quelconque des revendications 4 à 32, caractérisée en ce que le premier rouleau presseur (7) présente aux deux extrémités du rouleau, à l'extérieur de la surface lisse de revêtement touchée par la bande (2), respectivement une zone marginale et pour préciser, dans la zone des rubans marginaux séparés de la bande (2) sur le tamis à bande (1) et caractérisée par une réalisation des zones marginales telle qu'une adhérence des rubans marginaux au premier rouleau presseur est empêchée.

35. Disposition de presses humides selon la revendication 34, caractérisée en ce que les zones marginales présentent une surface repoussant les rubans marginaux.

36. Disposition de presses humides selon la revendication 5 ou la revendication 8, caractérisée en ce que la barre (31 ; 38 ; 41 ; 42) présente une surface de glissement convexe pour le revêtement de pressage.

37. Disposition de presses humides selon la revendication 36, caractérisée en ce que le rayon de courbure de la surface de glissement est égal ou de préférence inférieur au rayon de l'orbite du revêtement de pressage.

38. Disposition de presses humides selon la revendication 7, caractérisée en ce que le support stationnaire (40A) du rouleau presseur à patin (15) présente un dispositif de réception (40B) pour un patin de pressage mobile radialement.

39. Disposition de presses humides selon l'une quelconque des revendications 4 à 38, dans laquelle au moins une partie des rouleaux presseurs (7, 9, 15, 20) présente différents diamètres de rouleaux, caractérisée en ce que le plus grand diamètre de rouleaux est au maximum le double, de préférence au maximum 1,6 fois le plus petit diamètre suivant de rouleau.
